# EUROPÄISCHE PATENTSCHRIFT

(11) **EP 3 282 053 B1**
(45) Veröffentlichungstag und Bekanntmachung des Hinweises auf die Patenterteilung: **29.05.2019**
(21) Anmeldenummer: 17182911.2
(22) Anmeldetag: 25.07.2017
(51) Int. Cl.: E01B 9/10

(54) **SCHIENENBEFESTIGUNGSSYSTEM, GLEIS UND VERFAHREN ZUR BEFESTIGUNG EINER BAHNSCHIENE**
RAIL MOUNTING SYSTEM, RAIL AND METHOD FOR FIXING A RAILWAY TRACK
SYSTÈME DE FIXATION DE RAILS, VOIE FERRÉE ET PROCÉDÉ DE FIXATION D'UN RAIL

(30) Priorität: 11.08.2016 DE 102016114903
(43) Veröffentlichungstag der Anmeldung: 14.02.2018
(73) Patentinhaber: InfraServ GmbH & Co. Knapsack KG, 50354 Hürth (DE)
(72) Erfinder: Schillinger, Rainer, 51381 Leverkusen (DE)
(74) Vertreter: Kluin, Jörg-Eden

(56) Entgegenhaltungen:
- EP-A2- 2 388 374
- WO-A1-2004/048696
- AT-B- 272 393
- DE-B- 1 097 470
- DE-U1-202015 005 149

## Beschreibung

Die Erfindung betrifft ein Schienenbefestigungssystem zur Befestigung einer Bahnschiene an einer Schwelle, ein Gleis und ein Verfahren zur Befestigung einer Bahnschiene an einer Schwelle.

Schienenbefestigungssysteme und Verfahren zur Befestigung einer Bahnschiene an einer Schwelle sind bereits bekannt. Nachteilig an bekannten Systemen ist, dass sie nicht in wünschenswerter Weise - insbesondere bei Anwendung in besonders korrosionsgefährdeter Umgebung - korrosionsbeständig sind.

Aus der DE 10 97 470 B ist eine Schwellenschraube zur Schienenbefestigung bekannt, die mit einer Kunststoffhülse versehen ist.

Die AT 272 393 B zeigt eine elektrische Isolation eines Schienenstranges gegenüber den Schwellen. Auf den dem Schienenfuß zugewendeten Flächen der Rippenplatte kann eine elektrisch isolierende selbsthärtende Kunststoffschicht vorgesehen sein.

Aus der WO 2004/048696 A1 ist eine Schiene mit einer Kunststoffbeschichtung bekannt.

Die DE 20 2015 005149 U1 offenbart eine Klemme umfassend glasfaserverstärkten Kunststoff zur elastischen Befestigung einer Bahnschiene.

Die Erfindung hat es sich zur Aufgabe gemacht, ein Schienenbefestigungssystem und ein Verfahren zur Befestigung einer Bahnschiene zu schaffen, welche hinsichtlich dieses Nachteils verbessert sind.

Diese Aufgabe wird durch das in Anspruch 1 wiedergegebene Schienenbefestigungssystem, das in Anspruch 7 wiedergegebene Gleis und das in Anspruch 8 wiedergegebene Verfahren gelöst.

Das erfindungsgemäße Schienenbefestigungssystem zur Befestigung einer Bahnschiene an einer Schwelle umfasst eine Schwellenschraube und ein Schienenklemmelement. Die Schwellenschraube ist zum Einschrauben in eine Schwelle vorgesehen. Die Schwellenschraube ist vollständig aus Kunststoff gefertigt. Auf diese Weise kann die Korrosionsbeständigkeit des Systems gesteigert werden. In einer Ausführungsform sind genau vier Schwellenschrauben pro Befestigung der Bahnschiene an der Schwelle vorgesehen. In einer anderen Ausführungsform sind genau zwei Schwellenschrauben pro Befestigung vorgesehen. Die Schwellenschraube kann ein Rundgewinde aufweisen. In einer Ausführungsform weist sie kein Rundgewinde auf.

Die Schwellenschraube kann einen Kerndurchmesser aufweisen, der zwischen 10 mm und 30 mm liegt und etwa 20 mm betragen kann. Die Gewindesteigung kann zwischen 10 mm und 15 mm liegen und etwa 12 mm betragen. Die Gewindetiefe kann zwischen 2 mm und 6 mm liegen und etwa 4 mm betragen. Die Gewindehöhe (bevorzugt also die Länge des Gewindebereichs) kann zwischen 100 mm und 150 mm liegen und etwa 125 mm betragen. Der Flankenwinkel des Gewindes der Schwellenschraube beläuft sich mit Vorteil auf 43° zu 22°. Die Schwellenschraube kann einen Rechteckkopf als Antrieb aufweisen.

Das Schienenklemmelement wird im Rahmen dieser Druckschrift auch kurz als Klemmelement bezeichnet. Das Klemmelement wirkt mit Vorteil mit der Bahnschiene zusammen. Die Bahnschiene wird im Rahmen dieser Druckschrift auch kurz als Schiene bezeichnet. Das Klemmelement steht bei ordnungsgemäßer Anwendung bevorzugt in unmittelbarem Kontakt mit der Schiene. Vorzugsweise sind pro Befestigung genau zwei Klemmelemente vorgesehen. Das Klemmelement ist vollständig aus Kunststoff gebildet.

Das Klemmelement umfasst mit Vorteil eine Klemmplatte. Die Klemmplatte hat mit Vorteil die Form eines im Querschnitt "U"-förmigen Blechbiegeteils mit zwei unterschiedlich langen Schenkeln. Die Klemmplatte kann in dieser Ausführungsform eine Form aufweisen, wie sie für sich genommen aus dem sogenannten Oberbau K bekannt ist. Die Dicke der Klemmplatte kann zwischen 10 mm und 15 mm liegen und etwa 12 mm betragen. In einer Ausführungsform weisen die beiden Schenkel und der die Schenkel verbindende Bereich der Klemmplatte eine unterschiedliche Dicke auf. Die Dicke des längeren Schenkels ist mit Vorteil größer, als die Dicke des verbindenden Bereichs und die Dicke des kürzeren Schenkels. Die Dicke des längeren Schenkels kann zwischen 10 mm und 20 mm liegen und etwa 14 mm betragen. Die Dicke des verbindenden Bereichs kann zwischen 8 mm und 18 mm liegen und etwa 12 mm betragen. Die Dicke des kürzeren Schenkels kann um 1 mm bis 5 mm dünner sein, als die Dicke des dickeren Schenkels. Auf diese Weise kann eine optimale Federwirkung der Klemmplatte erzielt werden. Die Länge des längeren Schenkels kann zwischen 40 mm und 50 mm liegen und etwa 45 mm betragen. Die Länge des kürzeren Schenkels kann zwischen 25 mm und 35 mm liegen und etwa 30 mm betragen. Die Länge des verbindenden Bereichs, also die lichte Weite zwischen den Schenkeln kann zwischen 25 mm und 35 mm liegen und etwa 30 mm betragen. Das Klemmelement weist bevorzugt eine Bohrung auf, die im montierten Zustand bevorzugt von einer Klemmschraube durchgriffen ist.

Grundsätzlich ist denkbar, dass das Klemmelement die Form eines gebogenen Drahtes hat. In der Ausführungsform, in der das Klemmelement die Form eines gebogenen Drahtes hat, kann das Klemmelement auch als Spannklemme bezeichnet werden und beispielsweise die Form einer sogenannten Epsilon-Spannklemme aufweisen. Das Klemmelement kann in dieser Ausführungsform eine Form aufweisen, wie sie für sich genommen aus dem sogenannten Oberbau W oder Oberbau KS bekannt ist.

Das System umfasst eine Rippenplatte. Die Rippenplatte ist im montierten Zustand zwischen Schiene und Schwelle angeordnet, mit Vorteil unter der Schiene. Die Rippenplatte ist im montierten Zustand mittels der Schwellenschrauben mit der Schwelle verschraubt. Die Rippenplatte ist vollständig aus Kunststoff gefertigt. Die Rippenplatte kann so ausgeformt sein, wie es aus dem sogenannten Oberbau K für sich genommen bekannt ist. Mit Vorteil ist genau eine Rippenplatte pro Befestigung vorgesehen. Die Rippenplatte weist bevorzugt Führungselemente auf, zur Führung des Fußes der Bahnschiene, die auch als Rippen bezeichnet werden können. Die Dicke der Rippenplatte zwischen den Rippen kann im Mittel zwischen 10 mm und 20 mm liegen und etwa 15 mm betragen. Mit Vorteil ist die Oberfläche zwischen den Rippen schräg ausgeführt, zur Bewirkung der erforderlichen Schienenneigung. Im Bereich der Rippen kann die Dicke der Rippenplatte zwischen 30 mm und 50 mm liegen und an der dickeren Seite der Rippenplatte etwa 41 mm betragen und an der dünneren Seite etwa 37 mm. Die Dicke der Rippenplatte in den beiden Randbereichen, also außerhalb der Rippen, kann sich unterscheiden. Sie kann auf der dickeren Seite zwischen 10 mm und 20 mm liegen und etwa 15 mm betragen und auf der dünneren Seite zwischen 8 mm und 18 mm liegen und etwa 13 mm betragen.

Das System umfasst eine Klemmschraube, mittels derer das Schienenklemmelement an der Rippenplatte angeordnet ist. Die Klemmschraube ist vollständig aus Kunststoff gebildet. Mit Vorteil sind genau zwei Klemmschrauben pro Befestigung vorgesehen. Im montierten Zustand spannt die Klemmschraube mit Vorteil das Klemmelement gegen die Schiene.

Die Rippenplatte weist eine Gewindebohrung auf, in welche die Klemmschraube im montierten Zustand eingeschraubt ist. Mit Vorteil weist jede Rippenplatte genau zwei Gewindebohrungen auf, in die jeweils genau eine Klemmschraube eingeschraubt ist.

Die Klemmschraube umfasst mit Vorteil eine Gewindestange, weist bevorzugt also keinen Kopf auf. Die Gewindestange ist mit Vorteil in die Gewindebohrung der Klemmplatte eingeschraubt. Die Klemmschraube umfasst in der Ausführungsform, in der sie eine Gewindestange aufweist, mit Vorteil eine Klemm-Mutter, die mit der Gewindestange zusammenwirkt. Die Klemm-Mutter und/oder die Gewindestange können vollständig aus Kunststoff gefertigt sein. Die Klemm-Mutter ist mit Vorteil mit der Gewindestange verschraubt. Die Klemm-Mutter wirkt bevorzugt auf das Klemmelement. Bevorzugt ist im montierten Zustand die Gewindestange einenends mit der Rippenplatte verschraubt und an dem anderen Ende der Gewindestange ist mit Vorteil die Klemm-Mutter angeordnet und wirkt weiter bevorzugt mit dem Klemmelement zusammen. Im montierten Zustand spannt die Klemm-Mutter mit Vorteil das Klemmelement gegen die Schiene. Grundsätzlich ist denkbar, dass die Klemmschraube als gewöhnliche Schraube mit Kopf ausgeformt ist. Durch die bevorzugte Ausgestaltung als Gewindestange mit Klemm-Mutter kann jedoch eine vereinfachte Montage der Bahnschiene an der Schwelle erreicht werden, da die Gewindestange in die Klemmplatte eingeschraubt werden kann, daraufhin die Schiene auf die Rippenplatte aufgelegt werden kann, daraufhin das Klemmelement angeordnet werden kann, wobei die Gewindestange als Führung wirkt und schließlich die Klemm-Mutter montiert werden kann. Die Länge der Gewindestange kann zwischen 60 mm und 100 mm liegen und etwa 80 mm betragen. Der Außendurchmesser der Gewindestange kann zwischen 20 mm und 30 mm liegen und etwa 22 mm betragen, es kann sich um eine M22 Gewindestange handeln. Die Steigung des Gewindes der Gewindestange kann zwischen 0,5 und 3,0 liegen und beträgt bevorzugt 2,5.

Der Innendurchmesser der Klemm-Mutter kann zwischen 20 mm und 30 mm liegen und etwa 22 mm betragen. Bei der Klemm-Mutter kann es sich um einen M22 Mutter handeln, die als Sechskant-Mutter ausgeführt sein kann. Die Steigung des Gewindes der Klemm-Mutter kann zwischen 0,5 und 3,0 liegen und beträgt bevorzugt 2,5. Die Klemm-Mutter kann eine Schlüsselweite von 36 mm aufweisen. In axialer Richtung kann sie eine Höhe aufweisen, die zwischen 10 mm und 30 mm liegt und 22 mm betragen kann.

Bei den Gewinden von Klemm-Mutter und Gewindestange kann es sich um ein metrisches ISO-Gewinde handeln.

Mit Vorteil umfasst das System Federelemente, die bevorzugt zwischen Klemmschraube und Klemmelement angeordnet sind und weiter bevorzugt Kunststoff umfassen. Die Federelemente können als Unterlegscheiben ausgeführt sein. Die Federelemente können vollständig aus Kunststoff gebildet sein. Die Unterlegscheiben können nicht ganz plan ausgeführt sein, um die Federeigenschaft zu bewirken oder zu steigern. Die Unterlegscheiben können jedoch auch plan ausgeführt sein. Das System kann Unterlegscheiben aus verschiedenen Materialien umfassen. Es können sandwichartig zwei härtere Unterlegscheiben mit einer weicheren Zwischenscheibe kombiniert sein. Die Dicke der Unterlegscheiben kann zwischen 2,5 mm und 7,5 mm liegen und etwa 5 mm betragen. Der Außendurchmesser der Unterlegscheiben kann zwischen 40 mm und 50 mm liegen und etwa 45 mm betragen.

In einer Ausführungsform umfasst das System auch Federelemente, die im montierten Zustand zwischen Schwellenschraube und Rippenplatte angeordnet sind. Diese können wie die Federelemente, die bevorzugt zwischen Klemmschraube und Klemmelement angeordnet sind, ausgeführt sein.

In einer Ausführungsform umfasst das Schienenbefestigungssystem die Elemente Schwelleschraube, Klemmelement, Rippenplatte, Klemmschraube und Federelement. In einer Ausführungsform ist das Schienenbefestigungssystem ausschließlich aus diesen Elementen zusammengesetzt.

Das System weist keine Metalloberflächen auf. Hierdurch ist eine große Korrosionsbeständigkeit gegeben.

Der Kunststoff aller oder einzelner Elemente des Schienenbefestigungssystems kann Polyetheretherketon (PEEK) sein oder umfassen. Die Dichte des Kunststoffs aller oder einzelner Elemente des Schienenbefestigungssystems beträgt mit Vorteil 1,30 +/- 0,02 g/cm³. Die Zugfestigkeit des Kunststoffs ist mit Vorteil größer gleich 100 N/mm². Die Reißdehnung des Kunststoffs ist mit Vorteil größer oder gleich 12 %. Das System ist vollständig aus Kunststoff gefertigt
Alle verwendeten Materialien stellen einen Verbund dar und weisen die gleichen Materialeigenschaften auf.

Die Erfindung betrifft auch ein Gleis mit Schwellen und mit Bahnschienen, die mittels eines Schienenbefestigungssystems, insbesondere eines Schienenbefestigungssystems nach einem der Ansprüche 1 bis 6, an den Schwellen befestigt sind. Die Bahnschienen sind kunststoffbeschichtet. Die Beschichtung kann den Schienenkörper vollständig umhüllen oder Bereiche, insbesondere die Lauffläche der Schiene, freilassen.

In dem Verfahrensaspekt wird die Aufgabe gelöst durch ein Verfahren zur Befestigung einer Bahnschiene auf einer Schwelle, bei dem die Schiene auf einer Langsamfahrstrecke und/oder in einer besonders korrosionsgefährdeten Umgebung mit einem System nach einem der Ansprüche 1 bis 6 an einer Schwelle befestigt wird. Bei der Langsamfahrstrecke kann es sich beispielsweise um ein Fabrikgelände handeln. Die Langsamfahrstrecke kann eine Strecke sein, auf der die Geschwindigkeit auf 80, 70, 60, 50, 40, 30, 20 oder 10 km/h beschränkt ist.

Die besonders korrosionsgefährdete Umgebung ist mit Vorteil eine Umgebung mit korrosionsfördernden Verhältnissen. Bei der besonders korrosionsgefährdeten Umgebung kann es sich um ein Fabrikgelände handeln, etwa Bergbau- Industriegleise, insbesondere für Abfüllanlagen.

Bei einem bevorzugten Verfahren zur Befestigung der Bahnschiene auf der Schwelle wird die Gewindestange eingeschraubt, bevorzugt in die Rippenplatte und davor oder anschließend die Schiene auf die Rippenplatte, unmittelbar oder vermittelt durch eine Zwischenschicht, aufgelegt.

Daraufhin wird bevorzugt das Klemmelement montiert, wobei dieses mit Vorteil eine Bohrung oder Ausnehmung aufweist, die auf die Gewindestange aufschiebbar ist und daher eine Führung des Klemmelements bei der Montage durch die Gewindestange bewirkt wird.

Anschließend folgt mit Vorteil die Montage der Klemm-Mutter auf der Gewindestange.

Die Erfindung soll nun anhand eines in den Zeichnungen gezeigten Ausführungsbeispiels näher erläutert werden. Es zeigen:
- Fig. 1: eine perspektivische Darstellung eines Ausführungsbeispiels eines erfindungsgemäßen Schienenbefestigungssystems;
- Fig. 2: eine Seitenansicht des Schienenbefestigungssystems nach Fig. 1;
- Fig. 3: eine Frontalansicht des in Fig. 1 gezeigten Schienenbefestigungssystems;
- Fig. 3a: eine Explosionsdarstellung des in Fig. 1 gezeigten Schienenbefestigungssystems;
- Fig. 4: eine Ansicht von oben auf die Rippenplatte,
- Fig. 5: eine Frontalansicht der Rippenplatte von Fig. 4;
- Fig. 6: eine perspektivische Darstellung der in Fig. 4 gezeigten Rippenplatte in kleinerem Maßstab;
- Fig. 7: eine Seitenansicht einer Schwellenschraube;
- Fig. 8: eine perspektivische Darstellung der in Fig. 7 gezeigten Schwellenschraube;
- Fig. 9: eine Ansicht von oben auf die in Fig. 7 gezeigte Schwellenschraube;
- Fig. 10: eine Ansicht von oben auf eine Klemmplatte;
- Fig. 11: eine Seitendarstellung der in Fig. 10 gezeigten Klemmplatte;
- Fig. 12: eine perspektivische Darstellung der in Fig. 10 gezeigten Klemmplatte;
- Fig. 13: eine Ansicht von oben auf ein Federelement;
- Fig. 14: eine Seitenansicht des in Fig. 13 gezeigten Federelements;
- Fig. 15: eine Seitendarstellung einer Gewindestange;
- Fig. 16: eine Ansicht von oben auf eine Klemm-Mutter;
- Fig. 17: eine Seitenansicht der in Fig. 16 gezeigten Klemm-Mutter.

Das als Ganzes mit 100 bezeichnete, in den Figuren 1 bis 3a gezeigte Schienenbefestigungssystem zur Befestigung einer Bahnschiene an einer Schwelle weist vier Schwellenschrauben 1 auf, an denen jeweils ein Federelement 6 angeordnet ist. Es sind zwei Schienenklemmelemente 2 vorgesehen, welche mit der in den Figuren nicht gezeigten Schiene zusammenwirken und im montierten Zustand direkten Kontakt zur Schiene haben und diese nach unten drücken. In den Figuren 1 bis 3a ist genau eine Befestigung einer Bahnschiene an einer Schwelle gezeigt. Im montierten Zustand greifen die Schwellenschrauben 1 in die (in den Figuren nicht gezeigte) Schwelle. Das System umfasst eine Rippenplatte 3, die im montierten Zustand oben mittelbar oder unmittelbar auf der Schwelle aufliegt. Die Rippenplatte 3 umfasst zwei Führungselemente 7, die im montierten Zustand den Fuß der Schiene zwischen sich aufnehmen. Die Führungselemente können auch als Rippen bezeichnet werden (siehe etwa Fig. 6). Das System umfasst zwei Klemmschrauben 4, mittels derer die beiden Schienenklemmelemente 2 an der Rippenplatte 3 angeordnet sind. Hierzu weist jedes Klemmelement 2 eine Bohrung 2b auf (siehe etwa Fig. 10 und 12), die im montierten Zustand von der Klemmschraube 4 durchgriffen ist. Wie etwa aus den Figuren 3, 3a und 5 hervorgeht, greift die Klemmschraube 4 in Gewindebohrungen 5 der Rippenplatte 3, genauer der Rippen 7. Die Figuren 3a, 4 und 5 zeigen, dass die Rippenplatte Bohrungen 8 aufweist, und jede Bohrung 8 im montierten Zustand von einer Schwellenschraube 1 durchgriffen ist.

Etwa Fig. 3 und die Figuren 15 bis 17 zeigen, dass die Klemmschraube 4 im gezeigten Ausführungsbeispiel keine Schraube ist, die einen Kopf aufweist, sondern eine Gewindestange 4a umfasst und eine Klemm-Mutter 4b. Etwa Fig. 3 zeigt auch, dass zwischen der Klemmschraube 4, genauer der Klemm-Mutter 4b, und dem Schienenklemmelement 2 ein Federelement 6 angeordnet ist. Im gezeigten Ausführungsbeispiel ist dieses Federelement 6 als Unterlegscheibe 6a ausgebildet. Es ist denkbar, dass dieses Federelement 6 jeweils zwei äußere Unterlegscheiben und eine Zwischenscheibe umfasst (in den Figuren nicht gezeigt). Die Zwischenscheibe kann dann aus einem weicheren Kunststoff gefertigt sein, als die äußeren Unterlegscheiben.

Auch zwischen der Schwellenschraube 1 und der Rippenplatte 3 ist jeweils ein Federelement 6 angeordnet (siehe etwa Fig. 3a). Dieses ist durch eine Unterlegscheibe 6a gebildet und ist im gezeigten Ausführungsbeispiel wie das gezeigte Federelement 6 zwischen Klemm-Mutter 4b und Klemmelement 2 ausgeführt. Auch dieses Federelement 6 kann grundsätzlich jeweils zwei äußere Unterlegscheiben und eine Zwischenscheibe umfassen (in den Figuren nicht gezeigt) und die Zwischenscheibe kann dann aus einem weicheren Kunststoff gefertigt sein, als die äußeren Unterlegscheiben.

Wie sich aus Fig. 5 ergibt, beträgt die Dicke der Rippenplatte im gezeigten Ausführungsbeispiel zwischen den Rippen im Mittel etwa 15 mm und die Oberfläche zwischen den Rippen 7 ist schräg ausgeführt, zur Bewirkung der erforderlichen Schienenneigung. Fig. 5 zeigt auch, dass die Dicke der Rippenplatte im Bereich der Rippen an der dickeren Seite der Rippenplatte etwa 41 mm und an der dünneren Seite etwa 37 mm beträgt. Ebenfalls zu erkennen ist, dass die Dicke der Rippenplatte in den beiden Randbereichen unterschiedlich ist und auf der dickeren Seite etwa 15 mm beträgt auf der dünneren Seite etwa 13 mm.

Wie Fig. 7 zeigt, weist die Schwellenschraube im gezeigten Ausführungsbeispiel einen Gewindeaußendurchmesser auf, der etwa 24 mm beträgt und die Länge des Gewindebereichs beträgt etwa 124 mm. Die Schwellenschraube weist einen Rechteckkopf als Antrieb auf, mit den Maßen 26,6 mm mal 19,8 mm (Fig. 8 und 9).

Das Klemmelement 2 hat im gezeigten Ausführungsbeispiel die Form eines im Querschnitt "U"-förmigen Blechbiegeteils mit zwei unterschiedlich langen Schenkeln. Es kann auch als Klemmplatte bezeichnet werden.

Wie Fig. 11 zeigt, weisen die beiden Schenkel und der die Schenkel verbindende Bereich der Klemmplatte im gezeigten Ausführungsbeispiel eine unterschiedliche Dicke auf und die Dicke des längeren Schenkels beträgt etwa 14 mm. Die Dicke des verbindenden Bereichs beträgt etwa 12 mm. Die Dicke des kürzeren Schenkels ist geringer, als die Dicke des dickeren Schenkels. Die Länge des längeren Schenkels beträgt etwa 45 mm. Die Länge des kürzeren Schenkels beträgt etwa 30 mm. Die Länge des verbindenden Bereichs, also die lichte Weite zwischen den Schenkeln beträgt etwa 30 mm.

Fig. 13 zeigt, dass der Außendurchmesser der Unterlegscheiben 6a im gezeigten Ausführungsbeispiel etwa 45 mm beträgt.

Wie Fig. 14 zeigt, beträgt die Dicke der Unterlegscheiben 6a im gezeigten Ausführungsbeispiel etwa 5 mm.

Fig. 15 zeigt, dass die Länge der Gewindestange 4a im gezeigten Ausführungsbeispiel etwa 80 mm beträgt und es sich um eine M22 Gewindestange handelt und die Steigung 2,5 beträgt.

Wie aus den Fig. 16 und 17 hervorgeht, ist die Klemm-Mutter 4b eine zur Gewindestange 4a passende M22 Mutter. Sie ist als Sechskantmutter mit einer Schlüsselweite von 36 mm ausgeführt und hat eine Höhe von 22 mm.

Das System 100 weist keine Metalloberflächen auf. Alle Elemente des Systems, also Schwellenschrauben 1, Rippenplatte 3, Schienenklemmelement 2, Klemmschraube 4 mit Gewindestange und Klemm-Mutter sowie Unterlegscheiben 6a sind aus Kunststoff gefertigt und zwar aus Polyetheretherketon (PEEK). Das System ist auf diese Weise höchst korrosionsbeständig.

### Bezugszeichenliste:

- 100: Schienenbefestigungssystem
- 1: Schwellenschraube
- 2: Schienenklemmelement
- 2a: Klemmplatte
- 2b: Bohrung
- 3: Rippenplatte
- 4: Klemmschraube
- 4a: Gewindestange
- 4b: Klemm-Mutter
- 5: Gewindebohrung
- 6: Federelemente
- 6a: Unterlegscheibe
- 7: Rippen
- 8: Bohrungen

## Patentansprüche

1. Schienenbefestigungssystem (100) zur Befestigung einer Bahnschiene an einer Schwelle,
mit einer Schwellenschraube (1), zum Einschrauben in eine Schwelle,
mit einem Schienenklemmelement (2),
wobei das System (100) eine Rippenplatte (3) umfasst, zur Anordnung zwischen Bahnschiene und Schwelle und zur Verschraubung mittels der Schwellenschraube (1) mit der Schwelle,
wobei das System (100) eine Klemmschraube (4) umfasst, mittels derer das Schienenklemmelement (2) an der Rippenplatte (3) angeordnet ist,
wobei die Rippenplatte (3) eine Gewindebohrung (5) aufweist, in welche die Klemmschraube (4) eingeschraubt ist,
**dadurch gekennzeichnet, dass** das System (100) vollständig aus Kunststoff gefertigt ist und dass alle verwendeten Materialien einen Verbund darstellen und die gleichen Materialeigenschaften aufweisen.

2. System nach Anspruch 1, **dadurch gekennzeichnet, dass** das Schienenklemmelement (2) Kunststoff umfasst.

3. System nach Anspruch 1 oder 2, **dadurch gekennzeichnet, dass** die Klemmschraube (4) eine Gewindestange (4a) umfasst.

4. System nach Anspruch 3, **dadurch gekennzeichnet, dass** die Klemmschraube (4) eine Klemm-Mutter (4b) umfasst, die mit der Gewindestange (4a) zusammenwirkt und die Klemm-Mutter (4b) Kunststoff umfasst.

5. System nach einem der Ansprüche 1 bis 4, **dadurch gekennzeichnet, dass** das System (100) Federelemente (6) umfasst, die zwischen Klemmschraube (4) und Schienenklemmelement (2) angeordnet sind und Kunststoff umfassen.

6. System nach einem der Ansprüche 1 bis 5, **dadurch gekennzeichnet, dass** das System (100) keine Metalloberflächen aufweist und der Kunststoff Polyetheretherketon (PEEK) umfasst, und alle verwendeten Materialien des Systems einen Verbund darstellen und die gleichen Materialeigenschaften aufweisen.

7. Gleis mit Schwellen und mit Bahnschienen, die mittels eines Schienenbefestigungssystems, nach einem der Ansprüche 1 bis 6, an den Schwellen befestigt sind, wobei die Bahnschienen kunststoffbeschichtet sind.

8. Verfahren zur Befestigung einer Bahnschiene an einer Schwelle, wobei die Bahnschiene auf einer Langsamfahrstrecke und in einer besonderes korrosionsgefährdeten Umgebung mit einem System nach einem der Ansprüche 1 bis 6 an einer Schwelle befestigt wird.

## Claims

1. Rail fastening system (100) for fastening a railway rail to a tie, comprising a tie screw (1) for screwing into a tie, and a rail clamping element (2), the system (100) comprising a ribbed plate (3) for being arranged between the railway rail and the tie and for being screwed to the tie by means of the tie screw (1), the system (100) comprising a clamping screw (4), by means of which the rail clamping element (2) is arranged on the ribbed plate (3), the ribbed plate (3) comprising a threaded hole (5), into which the clamping screw (4) is screwed, **characterized in that** the system (100) is completely made of plastics material and **in that** all the materials used form a composite and have the same material properties.

2. System according to claim 1, **characterized in that** the rail clamping element (2) comprises plastics material.

3. System according to either claim 1 or claim 2, **characterized in that** the clamping screw (4) comprises a threaded rod (4a).

4. System according to claim 3, **characterized in that** the clamping screw (4) comprises a clamping nut (4b) that interacts with the threaded rod (4a) and the clamping nut (4b) comprises plastics material.

5. System according to any of claims 1 to 4, **characterized in that** the system (100) comprises spring elements (6) that are arranged between the clamping screw (4) and the rail clamping element (2) and comprise plastics material.

6. System according to any of claims 1 to 5, **characterized in that** the system (100) has no metal surfaces and the plastics material comprises polyetheretherketone (PEEK), and all the materials of the system that are used form a composite and have the same material properties.

7. Track comprising ties and railway rails that are fastened to the ties by means of a rail fastening system according to any of claims 1 to 6, wherein the railway rails are plastic-coated.

8. Method for fastening a railway rail to a tie, wherein, on a low-speed section and in a particularly corrosion-prone environment, the railway rail is fastened to a tie by means of a system according to any of claims 1 to 6.

## Revendications

1. Système de fixation de rail (100) pour la fixation d'un rail de chemin de fer à une traverse,
comportant un tire-fond (1) pour le vissage dans une traverse,
comportant un élément de fixation de rail (2),
dans lequel le système (100) comporte une plaque nervurée (3) destinée à être disposée entre le rail et la traverse et à être vissée sur la traverse au moyen du tire-fond (1),
dans lequel le système (100) comporte une vis de serrage (4) au moyen de laquelle l'élément de fixation du rail (2) est disposé sur la plaque nervurée (3),
dans lequel la plaque nervurée (3) présente un trou taraudé (5) dans lequel est vissée la vis de serrage (4),
**caractérisé en ce que** le système (100) est entièrement réalisé en matière plastique et **en ce que** tous les matériaux utilisés forment un composite et ont les mêmes propriétés de matériau.

2. Système selon la revendication 1, **caractérisé en ce que** l'élément de fixation de rail (2) comprend de la matière plastique.

3. Système selon la revendication 1 ou 2, **caractérisé en ce que** la vis de serrage (4) comprend une tige filetée (4a).

4. Système selon la revendication 3, **caractérisé en ce que** la vis de serrage (4) comprend un écrou de serrage (4b) qui coopère avec la tige filetée (4a), et **en ce que** l'écrou de serrage (4b) comprend de la matière plastique.

5. Système selon l'une quelconque des revendications 1 à 4, **caractérisé en ce que** le système (100) comprend des éléments élastiques (6) disposés entre la vis de serrage (4) et l'élément de fixation de rail (2) et comprenant de la matière plastique.

6. Système selon l'une quelconque des revendications 1 à 5, **caractérisé en ce que** le système (100) ne présente aucune surface métallique et le plastique comprend du polyétheréthercétone (PEEK), et tous les matériaux utilisés dans le système forment un composite et ont les mêmes propriétés de matériau.

7. Voie comportant des traverses et des rails de chemin de fer qui sont fixés aux traverses au moyen d'un système de fixation de rail selon l'une des revendications 1 à 6, les rails de chemin de fer étant revêtus de matière plastique.

8. Procédé de fixation d'un rail de chemin de fer sur une traverse, dans lequel le rail de chemin de fer est fixé à la traverse au moyen d'un système selon l'une des revendications 1 à 6, sur une voie à circulation lente et dans un environnement particulièrement exposé à la corrosion.
